# EUROPÄISCHE PATENTSCHRIFT

(11) **EP 1 777 420 B1**
(45) Veröffentlichungstag und Bekanntmachung des Hinweises auf die Patenterteilung: **07.01.2009**
(21) Anmeldenummer: 05022932.7
(22) Anmeldetag: 20.10.2005
(51) Int. Cl.: F15D 1/08, F01D 17/10, F01D 9/02, F03B 11/00, F01D 17/14

(54) **Ventilanordnung**
Valve configuration
Configuration de soupape

(43) Veröffentlichungstag der Anmeldung: 25.04.2007
(73) Patentinhaber: SIEMENS AKTIENGESELLSCHAFT, 80333 München (DE)
(72) Erfinder: Thiemann, Thomas, Dr., 45659 Recklinghausen (DE)

(56) Entgegenhaltungen:
- EP-A- 0 581 978
- EP-A- 0 931 941
- DD-A1- 115 519
- DE-A1- 19 704 541

## Beschreibung

Die Erfindung betrifft eine Ventilanordnung umfassend ein Stellventil und einen Diffusor, insbesondere für eine Turbine eines thermischen Kraftwerks, wobei der Diffusor zur Anordnung an einem Strömungsausgang des Stellventils zum Steuern einer Flussrate eines Strömungsmediums ausgebildet ist, mit einer Diffusorwand, die ausgehend von einem Diffusoreintritt mit einem engsten Querschnitt einen sich in Strömungsrichtung stetig erweiternden Strömungskanal begrenzt. Die Erfindung betrifft ferner eine Turbine für ein thermisches Kraftwerk mit einer derartigen Ventilanordnung. Eine derartige Ventilanordnung ist insbesondere für Gas- oder Dampfturbinen geeignet. Dabei wird eine solche Ventilanordnung an einem Schaufelabschnitt der Turbine angeordnet. Das Stellventil kann insbesondere als ein stopfengeregeltes Ausflussventil ausgeführt sein. Eine solche Ventilanordnung zeigt das Dokument US 4.986. 309.

Aus dem Stand der Technik bekannte Ventilanordnungen der oben genannten Art weisen eine konusförmige Diffusorwand auf. Der Öffnungswinkel des Konuses ist dabei auf einem bestimmten Maximalwert begrenzt, um eine möglichst verlustarme Strömung der Turbine mit gutem Druckrückgewinn zu gewährleisten. Bei einer vorgegebenen Querschnittsfläche am Austrittsende des Diffusors ergibt sich bei den vorbekannten konischen Diffusoren wegen des begrenzten Öffnungswinkels eine relativ große Diffusorlänge. Dies führt zu erheblichen Kosten bei der Herstellung des Diffusors und legt weiterhin für den Konstrukteur die Randbedingungen bezüglich der Dimensionierung der die Ventil-Diffusor-Anordnung aufnehmenden Maschine, insbesondere einer Turbine eines thermischen Kraftwerks fest. Das heißt, durch die erhebliche Länge des Diffusors muss an der Maschine ein entsprechend großer Bauraum vorgesehen werden, was zusätzliche Einschränkungen in den Randbedingungen der Konstruktion der Maschine und der Aufstellungsplanung mit entsprechenden Kostenkonsequenzen nach sich zieht.

Eine der Erfindung zugrundeliegende Aufgabe besteht darin, eine Ventilanordnung für eine Turbine für ein thermisches Kraftwerk derart zu verbessern, dass die Ventilanordnung kompakter ausgeführt werden kann und dieser gleichzeitig einen hohen Wirkungsgrad bei geringen Verlusten aufweist.

Diese Aufgabe ist erfindungsgemäß durch eine Ventilanordnung gemäß Anspruch 1 gelöst. Die Aufgabe ist ferner mit einer Turbine für ein thermisches Kraftwerk gelöst, das an einem Schaufelabschnitt der Turbine mit einer derartigen erfindungsgemäßen Ventilanordnung versehen ist. Das heißt, der Öffnungswinkel des erfindungsgemäßen Diffusors ist nicht konstant, sondern ändert sich in geeigneter Weise in entlang der Strömungsrichtung sich erstreckender Längsrichtung des Diffusors. Damit nimmt auch die Querschnittsfläche des Diffusors auf eine Weise zu, die sich von der Zunahme der Querschnittsfläche bei einem konusförmigen Diffusor unterscheidet.

Die erfindungsgemäße Lösung geht auf die Erkenntnis zurück, dass in einem sich unmittelbar an das Stellventil anschließenden Eintrittsabschnitt des Diffusors der Turbulenzgrad des Strömungsmediums in der Regel sehr hoch ist. Hohe Turbulenzgrade erlauben erhebliche Querschnittserweiterungen, ohne dass eine verlustreiche Strömungsablösung auftritt.

Das heißt, in dem Bereich des Eintrittsabschnitts können im Vergleich zu den im Stand der Technik verwendeten Öffnungswinkeln größere Öffnungswinkel für den Strömungskanal des Diffusors ohne Wirkungsgradverlust vorgesehen werden. Erst nach Abklingen der Turbulenz auf ein übliches Maß in einem sich an den Eintrittsabschnitt anschließenden Bereich des Diffusors gelten dann wieder die üblichen Randbedingungen für den Öffnungswinkel.

Der Wert des der nichtlinearen Flächenzunahme des erfindungsgemäßen Diffusors entsprechenden halben Öffnungswinkels des Stimmungskanals in einem unmittelbar an den Diffusoreintritt angrenzenden Eintrittsabschnitt der Diffusorwand liegt bei mehr als 10°, typischerweise bei 15° bis 40°, insbesondere bei 25°. Ein derartiger Öffnungswinkel des Diffusors ermöglicht eine optimale Flächenerweiterung unter Minimierung möglicher Wirkungsgradverluste.

Durch das zumindest abschnittsweise Vorsehen eines nicht linearen Verlaufs der Diffusorwand in Längsrichtung des Diffusors lässt sich eine Erweiterung der Querschnittsfläche auf ein vorgegebenes Maß mittels eines Diffusors mit erheblich geringerer Diffusorlänge unter gleichzeitiger Sicherstellung eines hohen Wirkungsgrades verwirklichen. Kompakte und damit kostengünstige Diffusoren können erfindungsgemäß entwickelt werden. Damit erhält der Konstrukteur mehr Spielraum zur Gestaltung der die Ventil-Diffusor-Anordnung aufnehmenden Maschine. Auch die Gesamtkosten der Maschine können durch die kompaktere Gestaltung der Ventil-Diffusor-Anbindung erfindungsgemäß gesenkt werden.

Um den Wirkungsgrad des Diffusors weiter zu optimieren, ist es erfindungsgemäß vorteilhaft, wenn der von der Diffusorwand begrenzte Strömungskanal einen in Strömungsrichtung kontinuierlich abnehmenden Öffnungswinkel aufweist. Das heißt, mit zunehmendem Abstand vom Sitz des Stellventils verringert sich der Öffnungswinkel des Diffusors.

In vorteilhafter Ausführungsform nimmt von dem Diffusoreintritt ausgehend gesehen der Öffnungswinkel in Strömungsrichtung zunächst in hohem Maße und daraufhin in geringerem Maße ab. Dabei ist der Öffnungswinkel vorteilhafterweise optimal auf den sich im Diffusor einstellenden Turbulenzgrad des vom Stellventil abgegebenen Strömungsmediums eingestellt. Das heißt, der Öffnungswinkel wird an jedem Punkt entlang der Längsrichtung des Diffusors auf einen entsprechenden Maximalwert, bei dem eine Strömungsablösung gerade noch nicht eintritt, eingestellt. Durch diese Maßnahme lässt sich die Diffusorlänge minimieren, ohne größere Strömungsverluste in Kauf nehmen zu müssen.

In zweckmäßiger Ausführungsform weist der Diffusor einen sich stromaufwärtsseitig an die Diffusorwand anschließenden Ventilsitz zur Befestigung des Stellventils auf. Dieser Ventilsitz ist vorzugsweise integral mit der Diffusorwand, die den sich in Strömungsrichtung stetig erweiternden Strömungskanal umgibt, ausgebildet. Der Ventilsitz ist vorzugsweise kegelstumpfförmig ausgebildet, wobei dessen erweiterte Öffnung in Strömungsgegenrichtung zeigt.

Vorteilhafterweise weist ein unmittelbar am Diffusoreintritt angrenzender Eintrittsabschnitt der Diffusorwand in der Längsschnittebene den nichtlinearen Verlauf auf. Aufgrund der hohen Turbulenzen in dem sich an die Drosselstelle anschließenden Eintrittsabschnitt kann durch ein Ausgestalten der Diffusorwand mit nichtlinearem Verlauf eine besonders große Flächenerweiterung unter Vermeidung einer Strömungsablösung erzielt werden.

Vorteilhafterweise erstreckt sich der Eintrittsabschnitt der Diffusorwand in Längsrichtung des Diffusors über einen Bereich mit erhöhtem Turbulenzgrad eines den Diffusor durchströmenden Strömungsmediums. Das Vorsehen eines nichtlinearen Verlaufes der Diffusorwand in diesem Bereich ermöglicht eine entsprechende Verkürzung der Diffusorlänge ohne Wirkungsgradverlust.

Zur Vermeidung einer den Wirkungsgrad des Diffusors verringernden Strömungsablösung erstreckt sich vorteilhafterweise der Eintrittsabschnitt der Diffusorwand in Längsrichtung des Diffusors über eine Länge von maximal 4 mal, insbesondere 2,5 mal dem Durchmesser des Diffusors an dem Diffusoreintritt. Über diese Länge stellt sich ein hochturbulentes Strömungsverhalten im Diffusor ein, weshalb sich ein erhöhter Öffnungswinkel ohne die Gefahr einer Ablösung der Strömung problemlos verwirklichen lässt. Nach diesem Eintrittsabschnitt ist die Turbulenz auf ein übliches Maß abgeklungen und der anschließende Diffusorbereich kann entsprechend dem Stand der Technik als konischer Diffusor mit einem maximalen halben Öffnungswinkel von 7° ausgeführt werden.

Nachfolgend wird ein Ausführungsbeispiel eines erfindungsgemäßen Diffusors anhand der beigefügten schematischen Zeichnungen näher erläutert. Es zeigt:
- Fig. 1: eine Längsschnittansicht eines erfindungsgemäßen Diffusors, sowie
- Fig. 2: eine schematische Darstellung des Turbulenzgrades eines durch den Diffusor gemäß Fig. 1 strömenden Strömungsmediums entlang der Längsachse des Diffusors.

In Fig. 1 ist ein Ausführungsbeispiel eines erfindungsgemäßen Diffusors in einer sich entlang einer Strömungsrichtung 28 eines Strömungsmediums erstreckenden Längsschnittebene dargestellt. Der Diffusor gem. Fig. 1 ist vorteilhafterweise darauf ausgelegt, in den Strömungskanal einer Turbine eines thermischen Kraftwerks, wie etwa einer Gasturbine oder einer Dampfturbine eingebaut zu werden. Dabei wird der Diffusor 10 zwischen ein einem Schnellschlussventil der Turbine nachgeordnetes Regelorgan 30 eines Stellventils und einen an die Anschlussöffnung 16 des Diffusors 10 angeschlossenen Einströmungsbereich einer Turbine mit einem nachfolgenden Schaufelabschnitt eingebaut.

Der Diffusor 10 ist um eine Längsachse 12 rotationssymmetrisch aufgebaut und weist an einem seiner beiden Enden einen Ventilsitz 14 zur Aufnahme des Regelorgans 30 des Stellventils auf. Das bewegliche Regelorgan 30 ist dabei derart angeordnet, dass zwischen dem Ventilsitz 14 und dem Regelorgan 30 eine Drosselstelle 31 gebildet ist. Der Ventilsitz 14 ist hier kegelstumpfmantelförmig ausgebildet, wobei die erweiterte Öffnung des Kegelstumpfes nach außen zeigt. Es können jedoch auch beliebige andere Konturen, wie etwa im Stand der Technik gebräuchliche Konturen, insbesondere ein Kreisradius oder Kombinationen verschiedener Kreisradien vorgesehen werden.

An der verengten Öffnung des Kegelstumpfes schließt sich eine, von einem Diffusoreintritt 18 mit einem engsten Querschnitt 18 ausgehend, einen sich stetig erweiternden Strömungskanal 26 umschließende Diffusorwand 20 an. Ein vom Stellventil abgegebenes Strömungsmedium strömt in der Strömungsrichtung 28 in Richtung des sich stetig erweiternden Strömungskanals 26, gemäß Fig. 1 von links nach rechts. Am Ende des Strömungskanals 26 befindet sich eine erweiterte Anschlussöffnung 16, durch die das Strömungsmedium aus dem Diffusor 10 wieder austritt.

Die den Strömungskanal 26 umgebende Diffusorwand 20 weist einen sich unmittelbar am Diffusoreintritt 18 mit dem engsten Querschnitt anschließenden Eintrittsabschnitt 22 sowie einen darauf folgenden Austrittsabschnitt 24 auf. Im Eintrittsabschnitt 22 weist die Diffusorwand 20 in der sich entlang der Strömungsrichtung 28 erstreckenden Längsschnittebene einen nichtlinearen Verlauf auf. Dabei nimmt der Öffnungswinkel ausgehend von der Drosselstelle 18 in Strömungsrichtung 28 kontinuierlich und zwar zunächst in hohem Maße und daraufhin in geringerem Maße ab. Der Wert des halben Öffnungswinkels variiert dabei zwischen etwa 25° und etwa 7°. Im Austrittsabschnitt 24 kann der Öffnungswinkel in etwa konstant bleiben oder aber auch in Strömungsrichtung 28 weiterhin leicht abnehmen. Im Austrittsabschnitt 24 beträgt der halbe Öffnungswinkel zwischen 0° und 7°, vorzugsweise etwa 3,5°.

Die Länge L des Strömungskanals 26 setzt sich aus der Länge des Eintrittsabschnitts 22 und der Länge des Austrittsabschnitts 24 zusammen und ist gegenüber einem herkömmlichen konusförmigen Strömungskanal eines Diffusors verringert.

Fig. 2 zeigt qualitativ den über die Länge L des Strömungskanals 26 im Diffusor 10 vorliegenden Turbulenzgrad des Strömungsmediums. Aufgrund der Drosselstelle 31 weist dieser im Diffusoreintritt 18 einen sehr hohen Wert auf und nimmt in Strömungsrichtung 28 ab, wobei sich der Turbulenzgrad am Ende des Eintrittsabschnitts 22 auf einem relativ niedrigen Wert, der dem einer voll entwickelten turbulenten Rohrströmung ähnlich ist, stabilisiert.

Der Verlauf der Diffusorwand 20 gemäß Fig. 1 ist an den in Fig. 2 dargestellten Turbulenzgrad angepasst. An Stellen hohen Turbulenzgrades weist der Strömungskanal 26 einen großen Öffnungswinkel auf, da in diesem Fall keine Strömungsablösung zu erwarten ist. Erst nach Abklingen der Turbulenz auf ein in etwa dem einer voll entwickelten turbulenten Rohrströmung entsprechendem "Normalmaß" wird der Öffnungswinkel auf ein herkömmliches, dem Stand der Technik entsprechendes Maß reduziert.

## Patentansprüche

1. Ventilanordnung ,
umfassend ein Stellventil und einen Diffusor (10), insbesondere für eine Turbine eines thermischen Kraftwerks, wobei der Diffusor zur Anordnung an einem Strömungsausgang des Stellventils ausgebildet ist,
zum Steuern einer Flussrate eines Strömungsmediums,
mit einer Diffusorwand (20), die ausgehend von einem Diffusoreintritt (18) mit einem engsten Querschnitt einen sich in Strömungsrichtung (28) stetig erweiternden Strömungskanal (26) begrenzt,
**dadurch gekennzeichnet, dass**
die Diffusorwand (20) in einer sich entlang der Strömungsrichtung (28) erstreckenden Längsschnittebene zumindest abschnittsweise einen nichtlinearen Verlauf aufweist, wobei der von der Diffusorwand (20) begrenzte Strömungskanal (26) einen in Strömungsrichtung (28) kontinuierlich abnehmenden Öffnungswinkel aufweist,
wobei der Wert des halben Öffnungswinkels des Strömungskanals (26) in einem unmittelbar an den Diffusoreintritt (18) angrenzenden Eintrittsabschnitt (22) der Diffusorwand zwischen 15° und 40° liegt, insbesondere 25° beträgt.

2. Ventilanordnung nach einem der vorausgehenden Ansprüche,
**dadurch gekennzeichnet, dass**
ausgehend von dem Diffusoreintritt (18) der Öffnungswinkel in Strömungsrichtung (28) zunächst in hohem Maße und daraufhin in geringerem Maße abnimmt.

3. Ventilanordnung nach einem der vorausgehenden Ansprüche,
**gekennzeichnet durch**
einen sich stromaufwärtsseitig an die Diffusorwand (20) anschließenden Ventilsitz (14) zur Befestigung des Stellventils.

4. Ventilanordnung nach Anspruch 3,
**dadurch gekennzeichnet, dass**
das Stellventil ein bewegliches Regelorgan (30) umfasst, das derart angeordnet ist, dass zwischen dem Ventilsatz (14) und dem Regelorgan (30) eine Drosselstelle (319 gebildet ist.

5. Ventilanordnung nach einem der vorausgehenden Ansprüche,
**dadurch gekennzeichnet, dass**
ein unmittelbar am Diffusoreintritt (18) angrenzender Eintrittsabschnitt (22) der Diffusorwand (20) in der Längsschnittebene den nichtlinearen Verlauf aufweist.

6. Ventilanordnung nach Anspruch 1 oder 5,
**dadurch gekennzeichnet, dass**
der Eintrittsabschnitt (22) der Diffusorwand (20) sich in Längsrichtung des Diffusors (10) über einen Bereich mit erhöhtem Turbulenzgrad eines den Diffusor (10) durchströmenden Strömungsmediums erstreckt.

7. Ventilanordnung nach einem der Ansprüche 5 bis 6,
**dadurch gekennzeichnet, dass**
der Eintrittsabschnitt (22) der Diffusorwand (20) sich in Längsrichtung des Diffusors über eine Länge von maximal 4 mal, insbesondere 2,5 mal dem Durchmesser des Diffusors (10) an dem Diffusoreintritt (18) erstreckt.

8. Turbine für ein thermisches Kraftwerk mit einer an einem Schaufelabschnitt der Turbine angeordneten Ventilanordnung (10) nach einem der vorausgehenden Ansprüche.

## Claims

1. A valve arrangement, comprising an actuating valve and a diffuser (10), in particular for a turbine of a thermal power station, the diffuser being designed to be arranged at a flow outlet of the actuating valve, for the control of a flow rate of a flow medium, with a diffuser wall (20) which, starting from a diffuser inlet (18) having a narrowest cross section, delimits a flow duct (26) widening continuously in a flow direction (28), **characterized in that** the diffuser wall (20) has, at least in portions, a non-linear profile in a longitudinal sectional plane extending along the flow direction (28), the flow duct (26) delimited by the diffuser wall (20) having an opening angle decreasing continuously in the flow direction (28), the value of the opening half-angle of the flow duct (26), in an inlet portion (22), directly adjacent to the diffuser inlet (18), of the diffuser wall, lying between 15° and 40°, in particular amounting to 25°.

2. The valve arrangement according to the preceding claim, **characterized in that,** starting from the diffuser inlet (18), the opening angle decreases first to a high degree and thereupon to a lower degree in the flow direction (28).

3. The valve arrangement according to one of the preceding claims, **characterized by** a valve seat (14), adjacent to the diffuser wall (20) on the upstream side, for fastening the actuating valve.

4. The valve arrangement according to claim 3, **characterized in that** the actuating valve comprises a movable regulating member (30) which is arranged in such a way that a throttle point (319) is formed between the valve seat (14) and the regulating member (30).

5. The valve arrangement according to one of the preceding claims, **characterized in that** an inlet portion (22), directly adjacent to the diffuser inlet (18), of the diffuser wall (20) has the non-linear profile in the longitudinal sectional plane.

6. The valve arrangement according to claim 1 or 5, **characterized in that** the inlet portion (22) of the diffuser wall (20) extends in the longitudinal direction of the diffuser (10) over a region with an increased degree of turbulence of a flow medium flowing through the diffuser (10).

7. The valve arrangement according to either one of claims 5 and 6, **characterized in that** the inlet portion (22) of the diffuser wall (20) extends in the longitudinal direction of the diffuser over a length of at most 4 times, in particular 2.5 times, the diameter of the diffuser (10) at the diffuser inlet (18).

8. A turbine for a thermal power station, with a valve arrangement (10) according to one of the preceding claims which is arranged on a blade portion of the turbine.

## Revendications

1. Dispositif de vanne,
comprenant une vanne de réglage et un diffuseur ( 10 ),
notamment pour une turbine d'une centrale thermique, le diffuseur étant constitué pour être mis sur une sortie du courant de la vanne de réglage,
pour commander un débit d'un fluide en écoulement,
comprenant une paroi ( 20 ) de diffuseur, qui, en partant d'une entrée ( 18 ) de diffuseur ayant une section transversale très étroite, délimite un canal ( 26 ) pour le courant s'élargissant constamment dans la direction ( 28 ) du courant,
**caractérisé en ce que**
la paroi ( 20 ) du diffuseur a, dans un plan de coupe longitudinal s'étendant dans la direction ( 28 ) du courant, au moins par partie un tracé non linéaire, le canal ( 26 ) pour le courant délimité par la paroi ( 20 ) du diffuseur ayant un angle d'ouverture diminuant continuellement dans la direction ( 28 ) du courant, la valeur du demi angle d'ouverture du canal ( 26 ) pour le courant étant comprise dans une partie ( 22 ) d'entrée de la paroi du diffuseur juste voisine de l'entrée ( 18 ) du diffuseur, entre 15° et 40° en étant notamment égale à 25°.

2. Dispositif de vanne suivant la revendication précédente,
**caractérisé en ce qu'**en partant de l'entrée ( 18 ) du diffuseur, l'angle d'ouverture diminue vers la direction ( 28 ) du courant d'abord dans une grande mesure, puis dans une moindre mesure.

3. Dispositif de vanne suivant la revendication précédente,
**caractérisé par** un siège ( 14 ) de vanne se raccordant du côté de l'amont à la paroi ( 20 ) du diffuseur et destiné à la fixation de la vanne de réglage.

4. Dispositif de vanne suivant la revendication 3,
**caractérisé en ce que** la vanne de réglage comprend un organe ( 30 ) mobile de régulation disposé de manière à former un point ( 319 ) d'étranglement entre le siège ( 14 ) de la vanne et la vanne ( 30 ) de régulation.

5. Dispositif de vanne suivant l'une des revendications précédentes,
**caractérisé en ce qu'**une partie ( 22 ) d'entrée de la paroi ( 20 ) du diffuseur juste voisine de l'entrée ( 18 ) du diffuseur a dans le plan de coupe longitudinal le tracé non linéaire.

6. Dispositif de vanne suivant l'une des revendications 1 à 5,
**caractérisé en ce que** la partie ( 22 ) d'entrée de la paroi ( 20 ) du diffuseur s'étend dans la direction longitudinale du diffuseur ( 10 ) sur une zone ayant un degré accru de turbulence d'un flux d'un écoulement passant dans le diffuseur ( 10 ).

7. Dispositif de vanne suivant l'une des revendications 5 ou 6,
**caractérisé en ce que** la partie ( 22 ) d'entrée de la paroi ( 20 ) du diffuseur s'étend dans la direction longitudinale du diffuseur sur une longueur représentant au maximum 4 fois notamment 2,5 fois le diamètre du diffuseur ( 10 ) à l'entrée ( 18 ) du diffuseur.

8. Turbine pour une centrale thermique ayant un dispositif ( 10 ) de vanne suivant l'une des revendications précédentes disposé sur une partie d'aube de la turbine.
